# EUROPÄISCHE PATENTSCHRIFT

(11) **EP 0 649 268 B1**
(45) Veröffentlichungstag und Bekanntmachung des Hinweises auf die Patenterteilung: **26.07.2000**
(21) Anmeldenummer: 94116020.2
(22) Anmeldetag: 11.10.1994
(51) Int. Cl.: H04R 3/00, H04R 3/12

(54) **Vorrichtung für die Signalübertragung von einem Verstärker auf einen Lautsprecher**
Appliance for the signal transmission from an amplifier to a loudspeaker
Dispositif pour la transmission des signaux d'un amplificateur sur un haut-parleur

(30) Priorität: 13.10.1993 DE 4334961
(43) Veröffentlichungstag der Anmeldung: 19.04.1995
(73) Patentinhaber: Strassner, Hans M., D-51381 Leverkusen (DE)
(72) Erfinder: Strassner, Hans M., D-51381 Leverkusen (DE)
(74) Vertreter: Luderschmidt, Schüler & Partner GbR

(56) Entgegenhaltungen:
- DE-A- 3 633 156
- DE-A- 3 740 358
- US-A- 4 969 195
- US-A- 5 197 102

## Beschreibung

Die Erfindung betrifft eine Vorrichtung für die Signalübertragung von einem Verstärker auf einen Lautsprecher nach dem Oberbegriff des Patentanspruchs 1 und geht aus von DE-A-29 07 211.

Ein Lautsprecherkabel soll das vom Verstärker gelieferte Stromsignal in allen Frequenzbereichen intensitätsmäßig und zeitlich unverfälscht übertragen. Aufgrund der Höreigenschaften des menschlichen Ohrs sind Phasenfehler der Übertragung eines Stimmen- oder Instrumentenfrequenzspektrums besonders kritisch. Phasenfehler verursachen ein Verschwimmen der Ortbarkeit sowohl in der Breite als auch in der Tiefe des Raums. Das Ohr gewinnt vor allem aus der Phasenbeziehung der Grund- und Obertöne des Klangs im Frequenzbereich von ca. 150 Hz bis ca. 1,5 KHz die für die Raumtiefen- und Winkelortung wichtigen Informationen. Phasen- und Amplitudenfehler des Stromsignals führen zusätzlich zu verstärkter Zischlautbildung, metallisch harter Höhenwiedergabe und zu einem aufgeblähten, unpräzisen Bass. Insofern werden an das Übertragungsverhalten von Lautsprecherkabeln erhöhte Anforderungen gestellt.

Die elektrischen Eigenschaften des Kabels lassen sich durch den Widerstandsbelag, den Ableitungsbelag, den Induktivitätsbelag und den Kapazitätsbelag beschreiben. Der ohmsche Widerstand des Kabels wird durch die Leitfähigkeit des Leitermaterials, dessen Querschnitt sowie die Länge des Kabels bestimmt. Er nimmt infolge des Skineffekts mit steigender Frequenz zu, wobei der Skineffekt durch Verbesserung der Oberflächenleitfähigkeit und/oder durch Vergrößerung der Oberfläche des Leiters verringert werden kann. Eine der effektivsten Methoden zur Reduzierung des Skineffekts ist die Aufteilung des Gesamtleiterquerschnitts in eine Vielzahl von gegeneinander isolierten Einzelleitungen. Die Ableitung ist auf die dielektrischen Verluste zurückzuführen. Der induktive Widerstand entsteht durch das sich um den Leiter aufbauende, stromproportionale Magnetfeld. Er nimmt mit steigender Frequenz zu und führt zu einer Phasenverschiebung zwischen Strom und Spannung. Der induktive Widerstand kann durch die Kompensation der gegenphasigen Magnetfelder von Hin- und Rückleiter wirkungsvoll verringert werden. Zur Kompensation der Felder sollten Hin- und Rückleiter direkt nebeneinander angeordnet sein. Eine zusätzliche Verdrillung der Leiter führt zu einer weiteren Induktivitätsverringerung. Die Induktivität läßt sich auch durch die mehrfache Parallelschaltung von Einzelleiterpaaren für die Hin- und Rückführung der Signale reduzieren.

Um eine optimale Signalübertragung zu erreichen, sollte das Kabel einen niedrigen ohmschen und induktiven Widerstand aufweisen. Eine Reduzierung des ohmschen und induktiven Widerstands durch die obig beschriebenen Maßnahmen führt aber zwangsläufig zu einer Vergrößerung der Kabelkapazität.

Ein aus mehreren Einzelleitern für die Hinleitung der elektrischen Signale und mehreren Einzelleitern für die Rückleitung der elektrischen Signale bestehendes Lautsprecherkabel ist beispielsweise aus DE 29 07 211 A1 bekannt. Die planar verflochtenen Hin- und Rückleiter des bekannten Kabels sind an ihren Enden jeweils elektrisch miteinander verbunden. Das Lautsprecherkabel zeichnet sich aufgrund dieses Kabelaufbaus durch einen relativ niedrigen Induktivitätsbelag und einen relativ hohen Kapazitätsbelag aus. Ein derartiges Lautsprecherkabel hat ein gegenüber den bekannten Stegleitungen verbessertes Übertragungsverhalten.

Nachteilig ist, daß ein Lautsprecherkabel der oben beschriebenen Art nicht bei allen Lautsprecher/Verstärker-Kombinationen zu optimalen Übertragungseigenschaften führt.

Der Erfindung liegt die Aufgabe zugrunde, eine Vorrichtung zur Signalübertragung von einem Verstärker auf einen Lautsprecher mit verbesserten Übertragungseigenschaften zu schaffen, die eine Anpassung an unterschiedliche Lautsprecher/Verstärker-Kombinationen erlaubt.

Die erfindungsgemäße Vorrichtung besteht aus einem Kabel mit mehreren an ihren Enden elektrisch miteinander verbundenen Hin- und Rückleitern sowie einem Klangbeeinflussungsglied, das eine Serieninduktivität und einen Serienwiderstand aufweist. Es hat sich gezeigt, daß die Übertragungseigenschaften des Kabels maßgeblich durch die Induktivität L und den elektrischen Widerstand R des Kabels, d.h. durch die Zeitkonstante $\text{τ=L/R}$, bestimmt werden. Die Serieninduktivität und der Serienwiderstand des Klangbeeinflussungsgliedes erlauben eine gezielte Vergrößerung und Verkleinerung des Quotienten L/R, so daß sich die Übertragungseigenschaften der erfindungsgemäßen Vorrichtung verändern lassen. Die erfindungsgemäße Vorrichtung kann mit dem Klangbeeinflussungsglied an die gegebene Lautsprecher/Verstärker-Kombination optimal angepaßt werden. Der Quotient L/R läßt sich mit dem Klangbeeinflussungsglied unabhängig von dem geometrischen Aufbau des Kabels verändern. Eine optimale Anpassung der Zeitkonstanten τ an die entsprechende Lautsprecher/Verstärker-Kombination führt zu einer verbesserten Abbildung des Raumes, einer Verminderung der Zischlaute und einer weicheren Höhen- und einer strafferen Basswiedergabe. Es hat sich gezeigt, daß sehr gute Klang- und Ortbarkeitsergebnisse erzielt werden, wenn die Stromanstiegszeitkonstante $\text{τ=L/R}$je nach Kombination von Verstärker und Lautsprecher zwischen 1 und 30 µs einstellbar ist. Das Klangbeeinflussungsglied erlaubt durch Variation von L und R eine gezielte Änderung des kabeleigenen L/R-Verhältnisses und damit eine Anpassung an die gegebene Verstärker/Lautsprecherkombination.

Die Höhe der Serieninduktivität und die Größe des Serienwiderstandes des Klangbeeinflussungsgliedes lassen sich vorteilhafterweise verändern, um durch Hörversuche eine optimale Anpassung erzielen zu können.

Lautsprecherkabel mit einem großen Kapazitätsbelag können zu einer Instabilität des Verstärkers führen. Wenn nämlich ein Kabel mit einer großen Kapazität an einen Verstärker angeschlossen wird, ändert sich das Gegenkopplungsverhalten des Verstärkers (Phasenreserve), so daß der Verstärker zu schwingen beginnt. Die Gegenkopplung wird zur Rückkopplung. Der Verstärker schwingt mit einer Frequenz, die von der Phasenreserve des gegengekoppelten Verstärkers, der Schleifenverstärkungsreserve und der Höhe der Kapazität bestimmt wird. Die hochfrequenten Schwingungen sind meist ungedämpft, verursachen starke Verzerrungen und können sogar zur Zerstörung des Verstärkers führen. Aus diesem Grund wurden in der Praxis Kabel mit einem niedrigen Induktivitätsbelag und einem hohen Kapazitätsbelag insbesondere dann nicht verwendet, wenn die Signale von dem Verstärker auf den Lautsprecher über größere Entfernungen zu übertragen sind. Denn mit zunehmender Länge des Kabels nimmt dessen Kapazität zu.

An dem lautsprecherseitigen Ende des Kabels der erfindungsgemäßen Vorrichtung kann ein Dämpfungsglied vorgesehen sein, daß die Schwingungsneigung des Verstärkers unterdrückt. Mit dem Dämpfungsglied am lastseitigen Kabelende läßt sich ein Kabel mit einem sehr niedrigen Induktivitätsbelag schaffen, das einen hohen Kapazitätsbelag aufweist, ohne daß der Verstärker unter bestimmten Betriebsbedingungen instabil werden könnte.

Dies ist von eigenständiger erfinderischer Bedeutung. Insbesondere große Kabellängen, die zu einer besonders hohen Kapazität führen, sind bei der erfindungsgemäßen Vorrichtung zur Signalübertragung unbedenklich.

Das Dämpfungsglied auf der Lastseite des Kabels besteht vorteilhafterweise aus einem R/C-Serienglied. Das R/C-Serienglied sollte so dimensioniert sein, daß es für den kritischen Frequenzbereich von 1-5 MHz, in dem der Verstärker infolge der Phasenverschiebung ein oszillatorähnliches Verhalten zeigen kann, wie eine niederohmsche Last wirkt und damit den Verstärker belastet. Dies führt zu einer Bedämpfung des Kabels und zu einer verbesserten Phasenreserve der Verstärkergegenkopplung. Zur Erhöhung der Sicherheit können auch mehrere parallelgeschaltete R/C-Serienglieder mit unterschiedlichen Eckfrequenzen verwendet werden.

Das Kabel besteht zweckmäßigerweise aus einer Vielzahl von Kabelbündeln aus mindestens einem Einzelleiterpaar für die Hin- und Rückleitung der Signale. Einzelleiter und Kabelbündel sind jeweils verdrillt, falls runde Querschnitte gewünscht werden. Zur Erzeugung von flachen Kabeln mit rechteckigem Querschnitt können die Kabelbündel parallel geführt und umspritzt werden. Die Einzelleiter für die Hin- und Rückleitung der Signale werden an ihren Enden miteinander elektrisch verbunden. Infolge der Kompensation der gegenphasigen magnetischen Felder weist das Kabel den gewünschten niedrigen Induktivitätsbelag auf.

Wegen seines niedrigen Induktivitätsbelags hat das Kabel verbesserte Übertragungseigenschaften. Ferner erzeugt das Kabel nur geringe magnetische Streufelder, so daß das Kabel empfindliche Steuerleitungen selbst bei paralleler Verlegung kaum stört. Dieses Verhalten ist gleichbedeutend mit stark reduziertem "Elektrosmog", der ins Gerede gekommenen, biologischen Auswirkung von magnetischen und elektrischen Wechselfeldern. Ein weiterer Vorteil des niedrigen Induktivitätsbelags ist die Unempfindlichkeit des Kabels gegenüber einstreuenden Magnetfeldern. Das Kabel kann somit parallel zu Netzleitungen verlegt werden.

Zur Verringerung des Skineffekts bestehen die Einzelleiter vorzugsweise aus einer Vielzahl von lackisolierten Einzeldrähten. Bei einer vereinfachten Ausführungsform sind die Einzelleiter mit einer Kunststoff-Isolation versehene Litzen.

Die Kontaktierung der zusammengehörigen Einzelleiter erfolgt vorteilhafterweise in Anschlußvorrichtungen, die an dem verstärkerseitigen und lautsprecherseitigen Kabelende vorgesehen sind. Die Anschlußvorrichtungen weisen Kontaktelemente auf, die die gemeinsamen Hin- und Rückleiter des Kabels aufnehmen. Die Kontaktierung kann ab Werk oder auch vom Endabnehmer vorgenommen werden, sofern das Kabel in Meterware zusammen mit der Anschlußvorrichtung angeboten wird.

Die Anschlußvorrichtung befindet sich zusammen mit dem Klangbeeinflussungsglied bzw. dem Dämpfungsglied in je einem Anschlußgehäuse an dem verstärker- bzw. lautsprecherseitigen Kabelende. Die Anschlußgehäuse sind zweckmäßigerweise mit kurzen Anschlußkabeln für den Anschluß des Verstärkers bzw. Lautsprechers versehen.

Im folgenden wird unter Bezugnahmen auf die Zeichnungen ein Ausführungsbeispiel der Erfindung näher erläutert.

Es zeigen:
- Fig. 1: den Aufbau des aus einer Vielzahl von Einzelleitern bestehenden Kabels der erfindungsgemäßen Vorrichtung für die Signalübertragung von einem Verstärker auf einen Lautsprecher,
- Fig. 2: das mit den verstärker- und lautsprecherseitigen Anschlußgehäusen versehene Kabel,
- Fig. 3: das Blockschaltbild der Vorrichtung für die Signalübertragung von dem Verstärker auf den Lautsprecher,
- Fig. 4: das lautsprecherseitige Anschlußgehäuse in geschnittener Darstellung und
- Fig. 5: eine Lautsprecherbox mit einem die Schwingungsneigung des Verstärkers unterdrückenden Dämpfungsglied.

Die erfindungsgemäße Vorrichtung zur Signalübertragung von einem Verstärker auf einen Lautsprecher besteht aus einem Kabel, einem Klangbeeinflussungsglied am verstärkerseitigen Kabelende und einem Dämpfungsglied am lautsprecherseitigen Kabelende.

Das Kabel 1 der erfindungsgemäßen Schaltungsanordnung besteht aus einer Vielzahl von Einzelleitern 2,2' für die Hin- und Rückleitung der Signale. Die Einzeladern 2,2' sind Litzen, die mit einer Kunststoff-Isolation versehen sind. Als Isolierwerkstoff findet PBT, eine Polyesterbase, Verwendung. Dieser Werkstoff hat den Vorteil, daß er besonders dünn umspritzt werden kann und eine um den Faktor 2,5 niedrigere Dielektrizitätskonstante als PVC hat. Um den Skineffekt noch weiter zu verringern, können als Einzelleiter aber auch Litzen aus lackisolierten Kupferdrähten verwendet werden.

Die Einzelleiter 2 für die Hinleitung der Signale und die Einzelleiter 2' für die Rückleitung der Signale sind verdrillt und bilden jeweils ein Einzelleiterpaar (a). Die Einzelleiterpaare (a) sind in der gleichen Schlagrichtung nochmals verdrillt und mit einem Kunststoffmantel 3 umschlossen.

An den beiden Enden des Kabels 1 sind die einzelnen Hinleiter 2 miteinander elektrisch verbunden und die einzelnen Rückleiter 2' sind miteinander elektrisch verbunden. Die Kontaktierung erfolgt in den Anschlußgehäusen 4,5 an dem verstärker- und lautsprecherseitigen Kabelende (Fig. 2). Die Anschlußgehäuse 4,5 enthalten ferner das Klangbeeinflussungsglied bzw. das Dämpfungsglied, die im einzelnen noch unter Bezugnahme auf Fig. 3 beschrieben werden. Aus den Anschlußgehäusen 4,5 ragen kurze Anschlußkabel 6 mit passenden Steckern 7 zum Anschluß des Verstärkers bzw. des Lautsprechers.

Fig. 3 zeigt ein Blockschaltbild der Vorrichtung für die Signalübertragung von dem Verstärker 8 auf den Lautsprecher 9. Das lautsprecherseitige Anschlußgehäuse 5 enthält eine Anschlußvorrichtung 10 für die gemeinsamen Hinleiter 11 und Rückleiter 11' des Kabels 1. Die Kontaktierungselemente der Anschlußvorrichtung 10 sind mit den Bezugszeichen 12,12' versehen. Ferner enthält das Anschlußgehäuse 5 das lautsprecherseitige Dämpfungsglied 13. Das Dämpfungsglied 13 besteht aus einer Parallelschaltung aus zwei R/C-Seriengliedern 22,22', die parallel zu den Kontaktierungselementen 12,12' geschaltet sind. Die Widerstände R₄ und R₅ der R/C-Serienglieder 22,22' haben einen Widerstand, der etwa zwischen 3 und 15 Ohm, vorzugsweise zwischen 3 und 5 Ohm, liegt. Die Kapazität der Kondensatoren C₁ und C₂ sollte vorzugsweise 0,1 µF bis 0,3 µF sein. Das Dämpfungsglied 13 hat die Aufgabe, das Kabel bei hohen Frequenzen in der Größenordnung von ca. 1-5 MHz ohmisch zu belasten. Das Hochfrequenz-Dämpfungsglied 13 wirkt dämpfend auf den Verstärker, indem die niederohmige, ohmsche Belastung die Phasenverschiebung zwischen Strom und Spannung bei hohen Frequenzen reduziert.

Auf der Verstärkerseite sind die Kabelenden 11,11' mit den Kontaktelementen 12,12' der verstärkerseitigen Anschlußvorrichtung 10 verbunden. Das verstärkerseitige Anschlußgehäuse 4 enthält das Klangbeeinflussungsglied 14. Das Klangbeeinflussungsglied 14 weist eine zwischen dem Verstärkerausgang, d.h. dem Signaleingang der Vorrichtung, und der Hinleitung 11 des Kabels liegenden Serieninduktivität auf. Diese wird durch die Reihenschaltung der beiden Spulen L₁ und L₂ aus wenigen Drahtwindungen gebildet. Die Spulen L₁ und L₂ haben jeweils eine Induktivität von etwa 0,1 µH bis 1 µH. Mit einer Drahtbrücke 15, die mit Steckelementen versehen ist, kann die Höhe der Serieninduktivität stufenweise verändert und an den Verstärker angepaßt werden, wobei die Spulen aber auch kurzgeschlossen werden können. Mit einer Serienschaltung von mehr als zwei Spulen läßt sich eine noch feinere Abstufung der Serieninduktivität erreichen. Die Serieninduktivität sollte vorzugsweise zwischen 0 und 2 µH stufenweise einstellbar sein. Das Klangbeeinflussungsglied 14 weist ferner einen Serienwiderstand auf. Dieser wird durch die Reihenschaltung der beiden Widerstände R₁ und R₂ gebildet, die sich mit der Drahtbrücke 16 ebenfalls einzeln überbrücken lassen, um die Größe des Serienwiderstandes verändern zu können. Der Serienwiderstand ist zwischen 0 und 0,2 Ohm, vorzugsweise 0 und 0,05 Ohm, stufenweise einstellbar. Eine feinere Abstufung kann mit einer Serienschaltung von mehr als zwei Widerständen erzielt werden. Mit den schaltbaren Spulen L₁,L₂ und den schaltbaren Widerständen R₁,R₂ läßt sich das Kabel 1 abstimmen, um dieses optimal an die gegebene Lautsprecher/Verstärker-Kombination anzupassen. Das Klangbeeinflussungsglied 14 wirkt im übrigen auch als Dämpfungsglied und unterdrückt die Schwingungsneigung des Verstärkers zusätzlich.

Ferner liegt zwischen den beiden Kontaktelementen 12,12' der verstärkerseitigen Anschlußvorrichtung 10 eine Reihenschaltung aus einem Vorwiderstand R₃ und einem Kondensator C₃ sowie zwei anti-parallelgeschalteten Leuchtdioden D₁ und D₂. Falls eine Schwingungsneigung des Verstärkers auftreten sollte, wird dies durch Aufleuchten der Leuchtdioden D₁ und D₂ signalisiert.

In einer vereinfachten Ausführungsform kann an dem Kabel 1 auch nur das verstärkerseitige Klangbeeinflussungsglied 14 oder nur das lautsprecherseitige Dämpfungsglied 13 vorgesehen sein. Das verstärkerseitige bzw. lautsprecherseitige Anschlußgehäuse 4 enthält dann lediglich die Anschlußvorrichtung 10.

Fig. 4 zeigt die in dem Anschlußgehäuse 5 enthaltene lautsprecherseitige Anschlußvorrichtung 10 mit dem Dämpfungsglied 13 in geschnittener Darstellung. Die Anschlußvorrichtung 10 erlaubt eine einfache Kontaktierung der Leiter ohne Beseitigung der Isolation durch den Endabnehmer. Die Kontaktierungselemente 12,12' bestehen jeweils aus zwei miteinander verschraubbaren Kupferblöcken, die kammartig gerillte Kontaktflächen 17 aufweisen und auf der Ober- bzw. Unterseite einer Platine 18 befestigt sind. Zur Kontaktierung werden die zusammengehörenden Einzeldrähte zwischen die Kontaktflächen 17 der Kupferblöcke gelegt und die Blöcke werden mit den Schrauben 19 verschraubt. Dabei wird die Isolation der Einzelleiter 2,2' durchgedrückt, so daß die blanken Litzendrähte unter Druck mit dem Kupferblock verschweißen. Die Platine 18 trägt ferner zwei Anschlußklemmen 20,20' für den Anschluß der zu dem Lautsprecher 9 führenden Anschlußkabel sowie die Kondensatoren C und die Widerstände R des Dämpfungsgliedes. Das Anschlußgehäuse 5 zur Aufnahme der Platine besteht aus zwei miteinander verschraubten Gehäusehälften. Das verstärkerseitige Anschlußgehäuse 4 ist entsprechend aufgebaut.

Das lautsprecherseitige Dämpfungsglied in der Übertragungskette Verstärker, Kabel und Lautsprecher braucht nicht Bestandteil des Kabels zu sein. Fig. 5 zeigt eine den Lautsprecher 9 enthaltende Lautsprecherbox 21. Dem Signaleingang der Lautsprecherbox 21 ist das unter Bezugnahme auf Fig. 3 beschriebene Dämpfungsglied 13 parallelgeschaltet, das aus den beiden R/C-Seriengliedern 22,22' besteht. Die mit dem Dämpfungsglied 13 versehene Lautsprecherbox kann ohne Probleme an einem niederinduktiven Kabel, das eine hohe Kapazität aufweist, betrieben werden.

## Patentansprüche

1. Vorrichtung zur Signalübertragung von einem Verstärker (8) auf einen Lautsprecher (9), mit einem Kabel (1) bestehend aus mehreren Einzelleitern (2,2') für die Hinleitung der elektrischen Signale und mehreren Einzelleitern (2,2') für die Rückleitung der elektrischen Signale, wobei die Einzelleiter (2) für die Hinleitung der elektrischen Signale an ihren Enden elektrisch miteinander verbunden sind und die Einzelleiter (2) für die Rückleitung der elektrischen Signale an ihren Enden elektrisch miteinander verbunden sind,
**dadurch gekennzeichnet,**
daß an dem verstärkerseitigen Ende des Kabels ein Klangbeeinflussungsglied (14) vorgesehen ist, das eine Serieninduktivität (L₁,L₂) und einen Serienwiderstand (R₁,R₂) aufweist.

2. Vorrichtung nach Anspruch 1, dadurch gekennzeichnet, daß die Höhe der Serieninduktivität (L₁,L₂) und die Größe des Serienwiderstandes (R₁,R₂) einstellbar sind.

3. Vorrichtung nach Anspruch 2, dadurch gekennzeichnet, daß an dem lautsprecherseitigen Ende des Kabels ein die Schwingungsneigung des Verstärkers (8) unterdrückendes Dämpfungsglied (13) vorgesehen ist, das aus einem R/C-Serienglied (22) oder aus einer Parallelschaltung aus mehreren R/C-Seriengliedern (22,22') besteht.

4. Vorrichtung nach einem der Ansprüche 1-3, dadurch gekennzeichnet, daß an dem verstärkerseitigen und lautsprecherseitigen Kabelende jeweils eine Anschlußvorrichtung (10) vorgesehen ist, die Kontaktierungselemente (12,12') zum Anschluß der gemeinsamen Hinleiter (11) und der gemeinsamen Rückleiter (11') des Kabels aufweist.

5. Vorrichtung nach Anspruch 4, dadurch gekennzeichnet, daß die Anschlußvorrichtungen mit dem Klangbeeinflussungsglied (14) bzw. dem Dämpfungsglied (13) am verstärker- bzw. lautsprecherseitigen Kabelende jeweils in einem gemeinsamen Anschlußgehäuse (4,5) enthalten sind.

6. Vorrichtung nach einem der Ansprüche 1-5, dadurch gekennzeichnet, daß das Kabel aus einer Vielzahl von Kabelbündeln (a) aus mindestens einem Einzelleiterpaar besteht, wobei die Einzelleiter (2,2') und die Kabelbündel (a) verdrillt sind.

7. Vorrichtung nach Anspruch 6, dadurch gekennzeichnet, daß die Einzelleiter (2,2') aus einer Vielzahl lackisolierter Einzeldrähte bestehen.

8. Vorrichtung nach Anspruch 6, dadurch gekennzeichnet, daß die Einzelleiter (2,2') mit einer Kunststoffisolation versehene Litzen sind.

9. Vorrichtung nach einem der Ansprüche 1-8, dadurch gekennzeichnet, daß der Induktivitätsbelag des Kabels (1) zwischen 0,02 und 0,2 µH/m liegt.

10. Vorrichtung nach einem der Ansprüche 1-9, dadurch gekennzeichnet, daß die Stromanstiegs-Zeitkonstante $\text{τ=L/R}$ zwischen 1 und 30 µs einstellbar ist.

## Claims

1. Appliance for the signal transmisson from an amplifier (8) to a loudspeaker (9), said appliance having a cable (1) being composed of several single conductors (2, 2') for the delivery of the electric signals and of several single conductors (2, 2') for the return conduction of the electric signals, said single conductors (2) for the delivery of the electric signals being electrically connected one to another at the ends thereof and said single conductors (2) for the return conduction of the electric signals being electrically connected one to another at the ends thereof,
**characterized in that**
a sound modulating element (14) is provided at the amplifier end of the cable, said element showing a series inductance (L₁, L₂) and a series resistance (R₁, R₂).

2. Appliance according to claim 1, characterized in that the amount of the series inductance (L₁, L₂) and the amount of the series resistance (R₁, R₂) can be adjusted.

3. Appliance according to claim 2, characterized in that an attenuation element (13) is provided at the loudspeaker end of the cable, said attenuation element suppressing the oszillation tendency of the amplifier (8) and being composed of a RC series element (22) or of a parallel connection made of several RC-series elements (22, 22').

4. Appliance according to one of claims 1 - 3, characterized in that a connecting device (10) is provided at each, the amplifier end and at the loudspeaker end of the cable, said connecting device showing contact making elements (12, 12') for the connection of the joint delivery conductors (11) and of the joint return conductors (11').

5. Appliance according to claim 4, characterized in that, at the amplifier end or, respectively, at the loudspeaker end of the cable, each of the connecting devices comprising the sound modulating element (14) or, respectively, the attenuation element (13) is contained in a common connection housing (4, 5).

6. Appliance according to one of claims 1 to 5, characterized in that the cable is made of a plurality of cable bunches (a) of at least one pair of single conductors, the single conductors (2, 2') and the cable bunches (a) being twisted.

7. Appliance according to claim 6, characterized in that the single conductors (2, 2') are made of a plurality of enamelled individual wires.

8. Appliance according to claim 6, characterized in that the single conductors (2, 2') are cords provided with a plastic insulation.

9. Appliance according to one of claims 1 to 8, characterized in that the inductance per unit length of the cable (1) is between 0.02 and 0.2 µH/m.

10. Appliance according to one of claims 1 to 9, characterized in that the current rise time constant $\text{τ = L/R}$ is adjustable in the range between 1 and 30 µs.

## Revendications

1. Dispositif pour la transmission d'un signal d'un amplificateur (8) à un haut-parleur (9), ledit dispositif comportant un câble (1) se composant de plusieurs conduites individuelles (2, 2') pour la conduction d'amenée des signaux électriques et de plusieurs conduites individuelles (2, 2') pour la conduction de retour des signaux électriques, les conduites individuelles (2) pour la conduction d'amenée des signaux électriques étant raccordées électriquement l'une à l'autre à ses extrémités, et les conduites individuelles (2) pour la conduction de retour des signaux électriques étant raccordées électriquement l'une à l'autre à ses extrémités,
**caractérise en ce que**
l'on a prévu un élément de modulation de tonalité (14) à l'extrémité du câble raccordée à l'amplificateur, ledit élément présentant une inductance en série (L₁, L₂) et une résistance en série (R₁, R₂).

2. Dispositif d'après la revendication 1, caractérisé en ce que le montant d'inductance en série (L₁, L₂) et la valeur de la résistance en série (R₁, R₂) sont réglables.

3. Dispositif d'après la revendication 2, caractérisé en ce que l'on a prévu un atténuateur (13) à l'extrémité du câble orientée vers l'haut-parleur, ledit atténuateur supprimant la tendence à osciller de l'amplificateur (8), ledit atténuateur se composant d'un élément série RC (22) ou d'un montage à parallele de plusieurs éléments RC (22, 22') connectés en série.

4. Dispositif d'après une des revendications 1 à 3, caractérisé en ce que l'on a prévu un dispositif de raccordement (10) non seulement à l'extrémité de câble raccordée à l'amplificateur mais aussi à l'extrémité de câble raccordée à l'haut-parleur, ledit dispositif de raccordement montrant des éléments à établir un contact (12, 12') pour le raccordement des conduites d'amenée communes (11) et des conduites de retour communes (11') du câble.

5. Dispositif d'après la revendication 4, caractérisé en ce que, non seulement le dispositif de raccordement avec l'élément de modulation de tonalité (14) à l'extrémité de câble raccordée à l'amplificateur, mais aussi le dispositif de raccordement avec l'atténuateur (13) à l'extrémité de cable raccordée à l'haut-parleur, sont contenus dans une boîte de raccordement commune (4, 5).

6. Dispositif d'après une des revendications 1 à 5, caractérisé en ce que le câble se compose d'une pluralité de harnais de câbles (a) d'au moins une paire de conduites individuelles, les conduites individuelles (2, 2') et les harnais de câbles (a) étant torsadés.

7. Dispositif d'après la revendication 6, caractérisé en ce que les conduites individuelles (2, 2') se composent d'une pluralité de fils individuels vernis.

8. Dispositif d'après la revendication 6, caractérisé en ce que les conduites individuelles (2, 2') sont des cordons isolés aux matières synthétiques.

9. Dispositif d'après une des revendications 1 à 8, caractérisé en ce que le câble (1) présente une inductance linéique se situant dans la gamme de 0,02 à 0,2 µH/m.

10. Dispositif d'après une des revendications 1 à 9, caractérisé en ce que l'on peut régler la constante de vitesse de croissance du courant $\text{τ = L/R}$ dans la gamme de 1 à 30 µs.
